# EUROPÄISCHE PATENTSCHRIFT

(11) **EP 2 354 418 B1**
(45) Veröffentlichungstag und Bekanntmachung des Hinweises auf die Patenterteilung: **10.05.2017**
(21) Anmeldenummer: 11000775.4
(22) Anmeldetag: 01.02.2011
(51) Int. Cl.: E06B 5/16, E06B 3/72, E06B 3/16, E06B 3/70

(54) **Flächiger feuerfester Abschluss**
Flat fire-proof closure
Fermeture ignifuge plate

(30) Priorität: 01.02.2010 DE 202010001711 U
(43) Veröffentlichungstag der Anmeldung: 10.08.2011
(73) Patentinhaber: Holzbau Schmid GmbH & Co. KG, 73099 Adelberg (DE)
(72) Erfinder: Schmid, Claus, 73099 Adelberg (DE)
(74) Vertreter: Ring & Weisbrodt

(56) Entgegenhaltungen:
- EP-A2- 1 626 149
- DE-U1-202009 006 415

## Beschreibung

Die Erfindung betrifft einen flächigen feuerfesten Abschluss, insbesondere eine Glastür für Brandschutzzwecke, zur Vermeidung des Übertritts von Feuer und Rauch im Brandfall von einem ersten Raum in einen benachbarten zweiten Raum, mit mindestens einer Brandschutzscheibe, die an zumindest einem Rand ein Metallprofil trägt, welches im Bereich der Stirnfläche der Brandschutzscheibe geteilt ist, wobei die Teilprofile jeweils eine der Seitenflächen der Brandschutzscheibe und die die Seitenflächen verbindende Stirnfläche teilweise übergreifen und zueinander beabstandet sind und die Teilprofile jeweils einen ersten Schenkel und einen zweiten Schenkel sowie einen im Wesentlichen zu dem zweiten Schenkel parallelen Steg umfassen, der der Stirnfläche der Brandschutzscheibe zugeordnet ist.

Ein gattungsgemäßer Abschluss, insbesondere eine Glastür für Brandschutzzwecke, ist aus der DE 20 2004 012 651 U1 und der EP 1 626 149 A2 bekannt. Der dort beschriebene Abschluss beziehungsweise die dort beschriebene Glastür weist ein im Bereich der Stirnfläche der Brandschutzscheibe geteiltes Metallprofil auf, welches die Brandschutzscheibe an deren vertikalen Seiten und deren Stirnseite hält, wobei die Teilprofile jeweils einen ersten Schenkel und einen zweiten Schenkel sowie einen im Wesentlichen senkrecht von dem ersten Schenkel abgehenden Steg ausbilden, der der Stirnfläche der Brandschutzscheibe zugeordnet ist.

Eine derartige Glastür hat sich bewährt. Zum einen ist sie einfach und aus wenigen Bauteilen aufgebaut. Dies schafft eine besonders schmale Glastür, was nicht nur optische Vorteile hat, sondern wegen des geringen Gewichtes der Glastür auch deren Handhabung beim Öffnen und Schließen verbessert. Zum anderen bietet die bekannte Glastür einen guten Brandschutz. Mit einer Scheibendicke von ca. 17 mm wird in der Praxis ein Brandschutz von über 30 min erreicht.

Nachteilig bei den hierbei verwendeten geteilten Metallprofilen ist, dass die Teilprofile aus wenigstens zwei Teilen, üblicherweise einem Winkelstahl und einem Flachstahl oder einem Flachstahl und einem Rollladenprofil, bestehen, die miteinander verschweißt oder verklebt werden müssen. Das Verschweißen der Teile führt zudem insbesondere bei Verwendung von Edelstahlkomponenten zu Verfärbungen auf der Edelstahloberfläche. Da derartige Metallprofile im Regelfall in geschliffenem Edelstahl ausgeführt werden, müssen die aufgetretenen Verfärbungen in einem zusätzlichen Arbeitsgang wieder ausgeschliffen werden. Ferner verursacht das Verschweißen Verformungen des Metallprofils, wodurch die Einhaltung der Maßhaltigkeit erschwert ist. Des Weiteren beeinträchtigen die in der Regel spitz zulaufenden Ecken des Winkelstahls im Gebrauchszustand mitunter die Handhabung der Türelemente.

Der Erfindung liegt die Aufgabe zugrunde, einen flächigen feuerfesten Abschluss der eingangs genannten Art zu schaffen, der unter Meidung der oben genannten Nachteile bei Beibehaltung einer schmalen Konstruktion einen verbesserten Brandschutz aufweist und zudem konstruktiv einfacher und kostengünstiger herstellbar ist.

Zur Lösung dieser Aufgabe wird mit der vorliegenden Erfindung ein flächiger feuerfester Abschluss, insbesondere eine Glastür für Brandschutzzwecke, zur Vermeidung des Übertritts von Feuer und Rauch im Brandfall von einem ersten Raum in einen benachbarten zweiten Raum, mit mindestens einer Brandschutzscheibe, die an zumindest einem Rand ein Metallprofil trägt, welches im Bereich der Stirnfläche der Brandschutzscheibe geteilt ist, wobei die Teilprofile jeweils eine der Seitenflächen der Brandschutzscheibe und die die Seitenflächen verbindende Stirnfläche teilweise übergreifen und zueinander beabstandet sind, und die Teilprofile jeweils einen ersten Schenkel und einen zweiten Schenkel sowie einen im Wesentlichen zu dem zweiten Schenkel parallelen Steg umfassen, der der Stirnfläche der Brandschutzscheibe zugeordnet ist, vorgeschlagen, welcher dadurch gekennzeichnet ist, dass die Teilprofile jeweils aus einem einteiligen Blechstreifen geformt sind.

Der Erfindung liegt die Erkenntnis zugrunde, dass eine derartige Konstruktion mit aus einem einteiligen Blechstreifen geformten Teilprofil konstruktiv einfach und kostengünstig herstellbar ist, insbesondere da ein Verschweißen von Einzelteilen und eine aus dem Verschweißen resultierende Nachbearbeitung der Teilprofile entfällt. Zudem bleibt vorteilhafterweise die Maßhaltigkeit eines geformten Teilprofils erhalten, wodurch der Produktionsausschuss vorteilhafterweise verringert wird und die Herstellungskosten sinken. Des Weiteren sind für die Herstellung der geformten Teilprofile dünnere Materialstärken als bei geschweißten Teilprofilen verwendbar, wodurch weiter Kosten gesenkt werden können.

Vorteilhafterweise ist das zweiteilige Metallprofil für unterschiedliche Glasstärken von Brandschutzscheiben verwendbar. Es muss somit nicht, wie bei einteiligen Profilen üblich, für jede Brandschutzscheibe ein für die jeweilige Glasstärke passendes Profil vorgehalten werden. Hierdurch können Lagerbestände vorteilhafterweise geringer gehalten werden, wodurch Lagerkosten einsparbar sind.

Eine bevorzugte Ausführungsvariante des flächigen feuerfesten Abschlusses sieht vor, dass die Teilprofile jeweils durch Rollen eines einteiligen Blechstreifens geformt sind. Durch das Rollen werden vorteilhafterweise die Profilkanten gerundet, wodurch eine bessere Handhabung der Türelemente gegeben ist.

Bei einer vorteilhaften Ausführungsvariante der Erfindung sind die Teilprofile jeweils im Wesentlichen in Form eines F-Profils ausgebildet, wobei der Blechstreifen im Bereich des ersten Schenkels und/oder im Bereich des zweiten Schenkels und/oder im Bereich des im Wesentlichen zu dem zweiten Schenkel parallelen Steges unter Ausbildung einer Doppellagigkeit umgeschlagen ist. Vorteilhafterweise ist in dem zwischen dem zweiten Schenkel und dem im Wesentlichen zu dem zweiten Schenkel parallelen Steg gebildeten Volumenraum ein hitzebeständiges und feuerfestes Material und/oder ein unter Hitzeeinwirkung aufschäumendes Material anordbar. Zwischen dem Steg, dem entsprechenden Abschnitt des ersten Schenkels und der Brandschutzscheibe selbst kann zur Abdichtung gegenüber der Brandschutzscheibe ein feuerbeständiger Dichtwerkstoff eingebracht sein. Beispielsweise kann eine Silikon-Kautschuk verwendet werden, der den Durchtritt von Feuer und Rauch an der besagten Stelle verhindert.

Eine Ausgestaltung der Erfindung sieht vor, dass die Längsseiten des Blechstreifens jeweils entlang zweier unterschiedlicher Umschlaglinien nach innen unter Ausbildung einer Doppellagigkeit umgeschlagen und endseitig im Wesentlichen rechtwinklig zur Bildung des zweiten Schenkels beziehungsweise des Steges abgewinkelt sind, wobei der erste Schenkel durch den Bereich des Blechstreifens zwischen den Umschlaglinien ausgebildet ist. Die Umschlaglinien sind die Linien, um die die Längsseiten des Blechstreifens jeweils umgeschlagen sind, und die insofern in der Höhe des Profils Anfang und Ende des ersten Schenkels bestimmen. Die Innenseite des Blechstreifens ist diejenige Seite, die der Brandschutzscheibe zugeordnet ist. Eine derartiges Teilprofil ist vorteilhafterweise besonders einfach formbar.

Eine weitere Ausgestaltung der Erfindung sieht vor, dass eine Längsseite des Blechstreifens nach innen unter Ausbildung einer Doppellagigkeit umgeschlagen und endseitig im Wesentlichen rechtwinklig zur Bildung des zweiten Schenkels abgewinkelt ist, und der zweite Schenkel unter Ausbildung einer Doppellagigkeit umgeschlagen und zur Bildung des Steges zweifach abgewinkelt ist. Bei einer derartigen Konstruktion ist der Abschnitt des ersten Schenkels, der der Brandschutzscheibe zugeordnet ist, vorteilhafterweise nicht doppellagig ausgebildet. Hierdurch kann das Metallprofil vorteilhafterweise schmaler ausgebildet sein.

Bei einer weiteren bevorzugten Ausführung des erfindungsgemäßen flächigen feuerfesten Abschlusses sind die Teilprofile jeweils derart geformt, dass der erste Schenkel im Übergangsbereich auf den zweiten Schenkel einen einen Volumenraum zur Aufnahme eines hitzebeständigen, feuerfesten und/oder kühlenden Materials und/oder zur Aufnahme eines unter Hitzeeinwirkung aufschäumenden Materials seitlich begrenzenden Absatz ausbildet. Dadurch das der Volumenraum nicht nach allen Seiten begrenzt ist, ist das Einbringen eines entsprechenden den Brandschutz verbessernden Materials vorteilhafterweise besonders einfach. Zudem kann das Material den Zwischenraum zwischen Metallprofil und Türrahmen insbesondere im Brandfall verbessert abdichten.

Vorzugsweise ist zwischen den Teilprofilen mindestens im Bereich der Teilung ein hitzebeständiges und feuerfestes Material und/oder ein unter Hitzeeinwirkung aufschäumendes Material angeordnet. Das hitzebeständige und feuerfeste Material dient ebenfalls der Hemmung des Wärmeübergangs, und zwar auch des Wärmeübergangs zwischen der Stirnfläche der Brandschutzscheibe und einem dieser zugeordneten feststehenden Rahmen. Das unter Hitzeeinwirkung aufschäumende Material schäumt auf, sobald es eine kritische Temperatur erreicht. Es dichtet so den Bereich zwischen den der Brandschutzscheibe zugeordneten Teilprofilen und dem feststehenden Rahmen ab.

Eine besonders bevorzugte Ausführung des erfindungsgemäßen Abschlusses sieht vor, dass in dem durch die Absätze und die zweiten Schenkel begrenzten Volumenraum ein hitzebeständiges und feuerfestes Material und/oder ein unter Hitzeeinwirkung aufschäumendes Material angeordnet ist. Vorteilhafterweise ist hierdurch ein weiter verbesserter Brandschutz erzielbar.

In Weiterbildung der Erfindung wird vorgeschlagen, dass das hitzebeständige und feuerfeste Material als durchgehende Schicht zwischen den zweiten Schenkeln und den Stegen aufgenommen ist. Hierdurch ist ein noch weiter verbesserter Brandschutz erzielbar.

Eine weitere Ausführungsvariante der Erfindung sieht vor, dass der Blechstreifen, aus dem ein Teilprofil geformt ist, aus Edelstahl ist. Neben den für die Anwendung günstigen Materialeigenschaften verbessert ein Blechstreifen aus Edelstahl insbesondere den optischen Eindruck eines erfindungsgemäßen Abschlusses im Gebrauchszustand.

Weitere Einzelheiten, Merkmale und Vorteile der Erfindung werden nachfolgend anhand des in der Figur der Zeichnung dargestellten Ausführungsbeispiels der Erfindung näher erläutert. Dabei zeigt:
- Fig. 1: in einer teilgeschnittenen Draufsicht einen wesentlichen Bereich eines ersten erfindungsgemäßen Ausführungsbeispiels.

Fig. 1 zeigt einen als Glastür ausgebildeten feuerfesten Abschluss. Die Brandschutzscheibe 2 trägt ein aus einem ersten Teilprofil 3 und einem zweiten Teilprofil 4 bestehendes Metallprofil, wobei die Teilprofile über einen Silikonkleber 5 mit der Brandschutzscheibe 4 verbunden sind.

Die Teilprofile 3, 4 sind jeweils im Wesentlichen in Form eines F-Profils ausgebildet und weisen jeweils einen ersten Schenkel 6, einen zweiten Schenkel 7 sowie einen im Wesentlichen zu dem zweiten Schenkel 7 parallelen Steg 8 auf. Der Steg 8 übergreift teilweise die Stirnfläche der Brandschutzscheibe 4, während ein entsprechender Abschnitt des ersten Schenkels 6 die jeweilige Seitenfläche 9 der Brandschutzscheibe 4 teilweise übergreift.

Die Teilprofile 3, 4 sind derart aus einem einstückigen Edelstahlblech gerollt, dass die Längsseiten des Blechstreifens jeweils entlang zweier unterschiedlicher Umschlaglinien nach innen unter Ausbildung einer Doppellagigkeit 10 umgeschlagen und endseitig im Wesentlichen rechtwinklig zur Bildung des zweiten Schenkels 7 beziehungsweise des Steges 8 abgewinkelt sind, wobei der erste Schenkel 6 durch den Bereich des Blechstreifens zwischen den Umschlaglinien ausgebildet ist. Durch das Rollen der Teilprofile 3, 4 sind die Profilkanten 15 gerundet, wodurch eine bessere Handhabung der Türelemente gegeben ist.

Die Teilprofile 3, 4 sind zudem derart gerollt, dass der erste Schenkel 6 im Übergangsbereich auf den zweiten Schenkel 7 einen einen Volumenraum zur Aufnahme eines Streifens aus unter Hitzeeinwirkung aufschäumendem Material 12 seitlich begrenzenden Absatz 11 ausbildet. Zusätzlich kann in den von den ersten Schenkeln 6, den zweiten Schenkeln 7 und den Stegen 8 begrenzten Volumenraum ein hitzebeständiges und feuerfestes Material und/oder ein unter Hitzeeinwirkung aufschäumendes Material eingebracht werden.

Der Streifen aus unter Hitzeeinwirkung aufschäumendem Material 12 schäumt im Brandfall auf und verschließt den zwischen dem Rahmen 13 und den Teilprofilen 3, 4 verbleibenden Spalt 14. Das Material 12 verhindert in diesem Fall den Übertritt von Feuer beziehungsweise Rauch durch den Spalt und verhindert wirkungsvoll einen übermäßigen Wärmeübergang. Im Übrigen wird ein Wärmeübergang von der feuerzugewandten Seite insbesondere durch die Teilung des Gesamtprofils in zwei Profilteile wirksam unterbunden.

Das in der Figur der Zeichnung dargestellte und im Zusammenhang mit dieser beschriebene Ausführungsbeispiel der Erfindung dient lediglich der Erläuterung der Erfindung und ist für diese nicht beschränkend.

### Bezugszeichenliste

- 1: Glastür
- 2: Brandschutzscheibe
- 3: Teilprofil
- 4: Teilprofil
- 5: Klebemittel
- 6: erster Schenkel
- 7: zweiter Schenkel
- 8: Steg
- 9: Seitenfläche der Brandschutzscheibe (2)
- 10: Doppellagigkeit
- 11: Absatz
- 12: Streifen aus unter Hitzeeinwirkung aufgehendem Material
- 13: Rahmen
- 14: Spalt
- 15: Profilkanten

## Patentansprüche

1. Flächiger feuerfester Abschluss, insbesondere Glastür (1) für Brandschutzzwecke, zur Vermeidung des Übertritts von Feuer und Rauch im Brandfall von einem ersten Raum in einen benachbarten zweiten Raum, mit mindestens einer Brandschutzscheibe (2), die an zumindest einem Rand ein Metallprofil trägt,
welches im Bereich der Stirnfläche der Brandschutzscheibe (2) geteilt ist,
wobei die Teilprofile (3, 4) jeweils eine der Seitenflächen (9) der Brandschutzscheibe (2) und die die Seitenflächen verbindende Stirnfläche teilweise übergreifen und zueinander beabstandet sind,
und die Teilprofile (3, 4) jeweils einen ersten Schenkel (6) und einen zweiten Schenkel (7) sowie einen im Wesentlichen zu dem zweiten Schenkel (7) parallelen Steg (8) umfassen, der der Stirnfläche der Brandschutzscheibe (2) zugeordnet ist,
**dadurch gekennzeichnet, dass**
die Teilprofile (3, 4) jeweils aus einem einteiligen Blechstreifen geformt sind.

2. Abschluss nach Anspruch 1, **dadurch gekennzeichnet, dass** die Teilprofile (3, 4) jeweils durch Rollen eines einteiligen Blechstreifens geformt sind.

3. Abschluss nach einem der Ansprüche 1 oder 2, **dadurch gekennzeichnet, dass** die Teilprofile (3, 4) jeweils im Wesentlichen in Form eines F-Profils ausgebildet sind, wobei der Blechstreifen im Bereich des ersten Schenkels (6) und/oder im Bereich des zweiten Schenkels (7) und/oder im Bereich des im Wesentlichen zu dem zweiten Schenkel (7) parallelen Steges (8) unter Ausbildung einer Doppellagigkeit umgeschlagen ist.

4. Abschluss nach einem der Ansprüche 1 bis 3, **dadurch gekennzeichnet, dass** die Längsseiten des Blechstreifens jeweils entlang zweier unterschiedlicher Umschlaglinien nach innen unter Ausbildung einer Doppellagigkeit umgeschlagen und endseitig im Wesentlichen rechtwinklig zur Bildung des zweiten Schenkels (7) beziehungsweise des Steges (8) abgewinkelt sind, wobei der erste Schenkel (6) durch den Bereich des Blechstreifens zwischen den Umschlaglinien ausgebildet ist.

5. Abschluss nach einem der Ansprüche 1 bis 3, **dadurch gekennzeichnet, dass** eine Längsseite des Blechstreifens nach innen unter Ausbildung einer Doppellagigkeit (10) umgeschlagen und endseitig im Wesentlichen rechtwinklig zur Bildung des zweiten Schenkels (7) abgewinkelt ist, und der zweite Schenkel (7) unter Ausbildung einer Doppellagigkeit (10) umgeschlagen und zur Bildung des Steges (8) zweifach abgewinkelt ist.

6. Abschluss nach einem der Ansprüche 1 bis 5, **dadurch gekennzeichnet, dass** die Teilprofile (3, 4) jeweils derart geformt sind, dass der erste Schenkel (6) im Übergangsbereich auf den zweiten Schenkel (7) einen einen Volumenraum zur Aufnahme eines hitzebeständigen, feuerfesten und/oder kühlenden Materials (12) und/oder zur Aufnahme eines unter Hitzeeinwirkung aufschäumenden Materials seitlich begrenzenden Absatz (11) ausbildet.

7. Abschluss nach einem der Ansprüche 1 bis 6, **dadurch gekennzeichnet, dass** zwischen den Teilprofilen (3, 4) mindestens im Bereich der Teilung ein hitzebeständiges und feuerfestes Material und/oder ein unter Hitzeeinwirkung aufgehendes Material angeordnet ist.

8. Abschluss nach einem der Ansprüche 6 bis 7, **dadurch gekennzeichnet, dass** in dem durch die Absätze (11) und die zweiten Schenkel (7) begrenzten Volumenraum ein hitzebeständiges und feuerfestes Material und/oder ein unter Hitzeeinwirkung aufschäumendes Material angeordnet ist.

9. Abschluss nach einem der Ansprüche 1 bis 8, **dadurch gekennzeichnet, dass** zwischen den zweiten Schenkeln (7) und den Stegen (8) eine durchgehende Schicht aus hitzebeständigem und feuerfestem Material aufgenommen ist.

10. Abschluss nach einem der Ansprüche 1 bis 9, **dadurch gekennzeichnet, dass** der Blechstreifen aus Edelstahl ist.

## Claims

1. A flat fire-proof closure, in particular a glass door (1) for fire protection purposes, for preventing fire and smoke from spreading from a first room into an adjacent second room in the event of a fire, comprising at least one fire protection pane (2) which carries a metal profile on at least one edge,
which metal profile is divided in the area of the front face of the fire protection pane (2),
wherein the partial profiles (3, 4) respectively partially overlap one of the side faces (9) of the fire protection pane (2) and the front face which connects the side faces, which partial profiles (3, 4) are spaced from each other,
and the partial profiles (3, 4) respectively comprise a first leg (6) and a second leg (7) as well as a web (8) which is essentially parallel to the second leg (7), which web (8) is associated with the front face of the fire protection pane (2),
**characterized in that**
the partial profiles (3, 4) are respectively formed from a one-piece sheet metal strip.

2. A closure according to claim 1, **characterized in that** the partial profiles (3, 4) are respectively formed by rolling a one-piece sheet metal strip.

3. A closure according to one of the claims 1 or 2, **characterized in that** the partial profiles (3, 4) are respectively essentially shaped in the form of an F-profile, wherein the sheet metal strip is folded over while forming a double layer in the area of the first leg (6) and/or in the area of the second leg (7) and/or in the area of the web (8) which is essentially parallel to the second leg (7).

4. A closure according to one of the claims 1 to 3, **characterized in that** the longitudinal sides of the sheet metal strip are respectively folded over inwards along two different folding lines while forming a double layer and are angled at the end in an essentially perpendicular manner for forming the second leg (7) or the web (8), wherein the first leg (6) is formed by the portion of the sheet metal strip between the folding lines.

5. A closure according to one of the claims 1 to 3, **characterized in that** one longitudinal side of the sheet metal strip is folded over inwards while forming a double layer (10) and is angled at the end in an essentially perpendicular manner for forming the second leg (7), and the second leg (7) is folded over while forming a double layer (10) and angled twice for forming the web (8).

6. A closure according to one of the claims 1 to 5, **characterized in that** the partial profiles (3, 4) are respectively shaped such that the first leg (6) forms, in the transition area towards the second leg (7), a shoulder (11) which laterally limits a volume space for receiving a heat-resistant, fire-proof and/or cooling material (12) and/or for receiving a material foaming under heat influence.

7. A closure according to one of the claims 1 to 6, **characterized in that** a heat-resistant and fire-proof material and/or a material foaming under heat influence is placed between the partial profiles (3, 4), at least in the area of the division.

8. A closure according to one of the claims 6 to 7, **characterized in that** a heat-resistant and fire-proof material and/or a material foaming under heat influence is placed in the volume space limited by the shoulders (11) and the second legs (7).

9. A closure according to one of the claims 1 to 8, **characterized in that** a continuous layer made of heat-resistant and fire-proof material is received between the second legs (7) and the webs (8).

10. A closure according to one of the claims 1 to 9, **characterized in that** the sheet metal strip is made of stainless steel.

## Revendications

1. Fermeture ignifuge plate, notamment une porte coupe-feu vitrée (1), pour empêcher le feu et la fumée de se propager d'une première pièce à une deuxième pièce adjacente en cas d'incendie, comprenant au moins une vitre coupe-feu (2), qui porte un profilé métallique sur au moins un bord,
lequel profilé métallique est divisé dans la zone de la face frontale de la vitre coupe-feu (2),
les profilés partiels (3, 4) respectivement recouvrant partiellement une des faces latérales (9) de la vitre coupe-feu (2) et la face frontale, qui relie les faces latérales l'une à l'autre, lesquels profilés métalliques (3, 4) étant espacés l'un de l'autre,
et les profilés partiels (3, 4) respectivement comprenant une première branche (6) et une deuxième branche (7) ainsi qu'une entretoise (8), qui est essentiellement parallèle à la deuxième branche (7), laquelle entretoise (8) étant associée à la face frontale de la vitre coupe-feu (2),
**caractérisée en ce que**
les profilés partiels (3, 4) sont chacun formés à partir d'une bande métallique en une pièce.

2. Fermeture selon la revendication 1, **caractérisée en ce que** les profilés partiels (3, 4) sont chacun formés par roulage d'une bande métallique en une pièce.

3. Fermeture selon l'une des revendications 1 ou 2, **caractérisée en ce que** les profilés partiels (3, 4) sont chacun essentiellement conçus en forme d'un profilé en F, la band métallique étant repliée sur elle-même en formant une double couche dans la zone de la première branche (6) et/ou dans la zone de la deuxième branche (7) et/ou dans la zone de l'entretoise (8), qui est essentiellement parallèle à la deuxième branche (7).

4. Fermeture selon l'une des revendications 1 à 3, caractérisée an ce que les côtés longitudinaux de la bande métallique sont respectivement repliés vers l'intérieur le long de deux lignes de pliage différentes en formant une double couche et sont coudés à l'extrémité de manière essentiellement perpendiculaire pour former la deuxième branche (7) ou l'entretoise (8), la première branche (6) étant formée par la partie de la bande métallique entre les lignes de pliage.

5. Fermeture selon l'une des revendications 1 à 3, **caractérisée en ce que** l'un côté longitudinal de la bande métallique est replié vers l'intérieur en formant une couche double (10) et est coudé à l'extrémité de manière essentiellement perpendiculaire pour former la deuxième branche (7), et la deuxième branche (7) étant repliée en formant une couche double (10) et étant coudée deux fois pour former l'entretoise (8).

6. Fermeture selon l'une des revendications 1 à 5, **caractérisée en ce que** les profilés partiels (3, 4) sont chacun formés de sorte que la première branche (6) forme, dans la zone de transition vers la deuxième branche, un épaulement (11), qui limite latéralement un espace volumétrique destiné à recevoir une matière résistante à la chaleur, ignifuge et/ou refroidissant (12) et/ou à recevoir une matière moussant sous l'action de la chaleur.

7. Fermeture selon l'une des revendications 1 à 6, **caractérisée en ce qu'**une matière résistante à la chaleur et ignifuge et/ou une matière moussant sous l'action de la chaleur est disposée entre les profilés partiels (3, 4), au moins dans la zone de la division.

8. Fermeture selon l'une des revendications 6 à 7, **caractérisée en ce qu'**une matière résistante à la chaleur et ignifuge et/ou une matière moussant sous l'action de la chaleur est disposée dans l'espace volumétrique limité par les épaulements (11) et les deuxièmes branches (7).

9. Fermeture selon l'une des revendications 1 à 8, **caractérisée en ce qu'**une couche continue en une matière résistante à la chaleur et ignifuge est reçue entre les deuxièmes branches (7) et les entretoises (8).

10. Fermeture selon l'une des revendications 1 à 9, **caractérisée en ce que** la bande métallique est en acier inoxydable.
